# EUROPÄISCHE PATENTSCHRIFT

(11) **EP 1 502 989 B1**
(45) Veröffentlichungstag und Bekanntmachung des Hinweises auf die Patenterteilung: **23.07.2008**
(21) Anmeldenummer: 04102968.7
(22) Anmeldetag: 25.06.2004
(51) Int. Cl.: D21F 1/02, D21G 9/00

(54) **Stoffauflaufvorrichtung und Verfahren zum Betreiben derselben**
Headbox device and method for operating the same
Dispositif de caisse de tête et méthode d'actionnement dudit dispositif

(30) Priorität: 25.07.2003 DE 10333977
(43) Veröffentlichungstag der Anmeldung: 02.02.2005
(73) Patentinhaber: Voith Patent GmbH, 89522 Heidenheim (DE)
(72) Erfinder: Moser, Johann, 89518, HEIDENHEIM (DE); Fenkl, Konstantin, 89547, Gerstetten-Heldenfingen (DE); Grabscheid, Joachim, 89547, GERSTETTEN (DE); Kolb, Ottmar, 89551, KÖNIGSBRONN (DE); Schmidt-Rohr, Volker, 89522, Heidenheim (DE); Jaschinski, Thomas, 89522, Heidenheim (DE); Ruf, Wolfgang, 89542, Herbrechtingen (DE); Mirsberger, Peter, 88255, Baienfurt (DE); Buchhold, Philipp, 88400 Biberach (DE); Hutterer, Robert, 3100, St. Pölten (AT)
(74) Vertreter: Kunze, Klaus

(56) Entgegenhaltungen:
- WO-A-01/53603
- WO-A-02/46523
- DE-A- 4 239 845

## Beschreibung

Die Erfindung betrifft eine Vorrichtung zum Aufbringen einer Faserstoffsuspension mittels einer Düsenanordnung auf ein endlos umlaufendes Sieb oder zwischen zwei endlos umlaufende Siebe einer Maschine zur Herstellung einer Faserstoffbahn aus einer Faserstoffsuspension, insbesondere Stoffauflauf füreine Papier- oder Kartonmaschine, mit einem Mittel zum Aufbringen der Faserstoffsuspension in Form eines Strahls auf das Sieb oder eines der Siebe.

Aus der DE 40 19 593 C2 ist ein Stoffauflauf mit einer Düsenanordnung füreine Papiermaschine bekannt. Der Stoffauflauf ist mit einem quer liegenden und sich über die Arbeitsbreite der Papiermaschine erstreckenden Verteiler zum Verteilen der zugeführtenFaserstoffsuspension ausgestattet. Ein Turbulenzerzeuger in dem Stoffauflauf weist eine Vielzahl von Löchern oder Kanälen auf. Es ist ein eine Düsefür das Ausströmen der Faserstoffsuspension bildender maschinenbreiter Auslaufkanal mit einem Auslaufspalt zum Abgeben der Stoffsuspension an ein Papiermaschinensieb vorhanden. Weiter sind Mittel zum Einstellen der Stoffdichte der Faserstoffsuspensionüber die Arbeitsbreite hinweg bestimmt, wobei Leitungen für geregelte Suspensionsströme - Sektionsströme - mit individuell einstellbaren Eigenschaften wie der Stoffkonzentration oder dem Stoffdurchsatz vorhanden sind. An den sektionierten Abschnitt schließt sich ein Turbulenzerzeuger zur Homogenisierung der Faserstoffsuspension an. Der Stoffauflauf "zeigt" hierbei grundsätzlich in Sieblaufrichtung.

In der DE 297 13 272 U1 wird ein Stoffauflauf beschrieben, in dem sich der Blendenanstellwinkel und/oder der Blendenvorstand von an den vorderen Enden der Unterlippe und der Unterlippe angebrachten Blenden verstellen lässt.Durch diese Maßnahme werden das Reißlängenverhältnis und die Formation der Papierbahn beeinflusst.

Bisher werden Stoffaufläufe für einen gewünschten Strahlauftreffpunkt konstruiert, der im Betrieb der Maschine visuell geprüft und optimiert wird. Dabei wird er den Betriebsbedingungen wie der Strahldicke und der Strahlgeschwindigkeit, angepasst. Das Umfeld und der Strahlauftreffpunkt zur visuellen Optimierung sind insbesondere bei Spalt - (Gap -) - Formern nicht immer geeignet. Zudem stören Randeffekte im Strahl die Einsicht über die gesamte Breite des Strahls.

Es ist die Aufgabe der Erfindung, die Vorrichtung derart zu verbessern, dass eine präzise Ausrichtung des von der Düsenanordnung abgegebenen Strahls der Faserstoffsuspension erreicht wird.

Erfindungsgemäß wird diese Aufgabe bei einem Stoffauflauf der eingangs genannten Art dadurch gelöst, dass mindestens eine optische Messeinrichtung zum Justieren des Strahlauftreffpunkts auf das Sieb oder zumindest eines der Siebe vorhanden ist.

Durch die Erfindung wird somit eine optische Hilfseinrichtung zur Justierung des Strahlauftreffpunkts geschaffen. Die Erfindung ist nicht nur auf den Einsatz bei Spaltformern beschränkt, sondern eignet sich beispielsweise auch für Hlybridformer.

Vorteilhafte Weiterbildungen ergeben sich aus den Unteransprüchen, der Beschreibung und der Zeichnung.

In einer vorteilhaften Ausgestaltung umfasst die Messeinrichtung mindestens ein Mittel zum Erzeugen eines kohärenten Lichtstrahls, insbesondere einen Laser, und mindestens einen Sensor zum Empfangen des Lichtstrahls. Die Sensoren oder Empfängersind beispielsweise auf einer Leiste angeordnet.

Von Vorteil ist es, wenn der mindestens eine Sensor als Sensor für von dem Strahl der Faserstoffsuspension transmittiertes Licht auf der dem Mittel zum Erzeugen des kohärenten Lichtstrahls gegenüberliegenden Seite des Strahls der Faserstoffsuspension angeordnet ist, so dass das Licht unter einem spitzen Winkel durch den Strahl der Faserstoffsuspension hindurchgestrahlt wird.

Hierbei ist der Sensor beispielsweise unterhalb des Siebs oder eines der Siebe oder in Verlängerung eines Siebtisches angeordnet, um den ein Sieb herumgeführt wird. Dadurch kann der Sensor oder die Sensoranordnung außerhalb der Maschine reproduzierbar montiert werden. Die Einstellung fürdie jeweilige Anwendung wird bevorzugt im Stillstand erfolgen. Oder der Sensor ist an einem Entwässerungselement befestigt.

Anstelle des Transmissionsprinzips wird alternativ mit Vorteil der Sensor als Sensor fürvon dem Strahl der Faserstoffsuspension reflektiertes Licht auf derselben Seite des Strahls der Faserstoffsuspension wie das Mittel zum Erzeugen des kohärenten Lichtstrahls angeordnet.

Hierbei ist beispielsweise der Sensor an derselben Halteeinrichtung angeordnet ist wie das Mittel zum Erzeugen des Lichtstrahls.

Vorteilhaft ist der Sensor an einem Siebtisch oder einem Entwässerungselement eines der beiden Siebe oder an einer mit der Düsenanordnung verbundenen Halterung angeordnet.

In einer weiteren vorteilhaften Ausgestaltung ist das mindestens eine Mittel zum Erzeugen des Lichtstrahls in der Nähe des Strahlauftreffpunktes der Faserstrahlsuspension auf dem Sieb bzw. einem der Siebe angeordnet.

Zudem lassen sich zwischen dem mindestens einen Mittel zum Erzeugen des Lichtstrahls und dem mindestens einen Sensor optische Mittel zur Beeinflussung des Lichtstrahls anordnen wie Linsen, Blenden, halbdurchlässige Spiegel, Interferometer oder Prismen oder andere Fokussiermittel.

Durch den Laser lässt sich beispielsweise die Strahloberfläche oder eine andere hydraulische Linie, insbesondere die Mitte eines Trennkeils oder eine Verlängerung der Ebene einer Lippe der Stoffauflaufdüse, darstellen.

In einer weiteren vorteilhaften Ausgestaltung umfasst die Vorrichtung eine Anzeigeeinrichtung zur Darstellung der Auftreffpunkte des Strahls in einer Ebene des Strahls der Faserstoffsuspension oder auf der Oberfläche eines Siebs.

Gemäßeiner Ausführungsform der Erfindung ist es von Vorteil, wenn sie eine Recheneinheit zur Bestimmung des Auftreffwinkels, des Auftreffpunkts oder der Auftreffflächedes Lichtstrahls in einer Ebene der Faserstoffsuspension oder auf der Oberfläche eines Siebs umfasst.

Die Erfindung betrifft auch ein Verfahren zum Betreiben einer Vorrichtung in einer der oben dargestellten Ausführungsfomen, wobei die Vorrichtung während des Stillstands der Vorrichtung oder mittels einer Testflüssigkeit, insbesondere unter Einstellung verschiedener Parameter, justiert wird.

Insgesamt bestehen Vorteile der Erfindung darin, dass die Strahlkontur eines von einer kohärentesLicht emittierenden Lichtquelle ausgestrahlten Lichtstrahls optisch dargestellt wird und die Auftreffsituation sensorisch abgegriffen wird. Die Montage des Lasers kann dabei reproduzierbar am Stoffauflauf erfolgen.

Durch die Einstellung des Winkels, unter dem das Licht auf den Strahl der Faserstoffsuspension abgestrahlt wird, oder durch eine Optik bei Verwendung eines Lasers oder einer anderen kohärenten Lichtquelle kann die Strahlauffächerung durch die Turbulenz dargestellt werden. Die Strahloberseite und die Strahlunterseite werden optional durch jeweils einen Laser dargestellt.

Die Auftreffsituation wird zum Beispiel durch eine Sensorfläche oder Leiste mit Empfängernin einer Anzeigeeinheit zur Anzeige der Strahlauftreffposition dargestellt. Rechnerisch wird der Auftreffwinkel etwa durch eine Verformung eines Lichtpunktes oder einer Lichtfläche von "rund" zu "elliptisch" bestimmt; zusätzlich werden Korrekturfaktoren, beispielsweise wegen der Siebdicke, eingeführt.

Ein Vorteil der Erfindung besteht auch darin, dass eine gleichmäßigeQualität des Produkts während der Herstellung gewährleistet wird. Die Optimierungszeiten werden reduziert. Es werden bessere Inbetriebnahmeergebnisse erzielt, und die Arbeitsbedingungen für das Betriebspersonal werden verbessert.

Nachstehend wird die Erfindung in einem Ausführungsbeispiel anhand der einzigen Figur erläutert. Diese zeigt eine schematische Querschnittsansicht eines Stoffauflaufs eines Spaltformers.

Die Vorrichtung umfasst eine Stoffauflaufdüse 1, aus der in an sich bekannter Weise eine Faserstoffsuspension in einem Strahl 2 auf einen Spaltformer 3 mit zwei Sieben aufgebracht wird, von denen in der Darstellung nur ein Sieb 4 gezeigt wird.

An einer Seitenfläche 5 der Stoffauflaufdüse 1 sind zwei Lichtquellen 6, 7, insbesondere Laserlichtquellen, zur Erzeugung kohärenter Lichtstrahlen angeordnet. Diese erzeugen jeweils einen Lichtstrahl 8, 9, der durch den Strahl 2 der Faserstoffsuspension hindurchstrahlt.

Jeder der Lichtstrahlen 8, 9 wird dabei unter Brechung zum Teil hindurchgelassen, zum Teil absorbiert und zum Teil reflektiert. In der Vorrichtung werden daher Sensoren zum Messen des reflektierten oder des hindurchgelassenen Lichtstrahls eingesetzt.

Ein Sensor 10 ist unterhalb des Siebs 4 zum Detektieren des durch den Strahl 2 transmittierten Lichts angeordnet, das zudem noch von dem Sieb 4 hindurchgelassen wird. Der Sensor 10 ist beispielsweise auf einem Entwässerungselement 11 aufgebracht und umfasst ein Empfängermodul mit einer Sensorfläche.

Zusätzlichoder alternativ wird ein Sensor vorgesehen, der Licht aufnimmt, das beispielsweise von der Oberfläche des Strahls 2 reflektiert wird.

In der Mitte der Stoffauflaufdüse 1 ist ein Trennkeil 12 angeordnet, so dass der Strahl 2 in zwei Teilstrahlen ausgestrahlt wird. Beide Teilstrahlen lassen sich optisch jeweils einzeln untersuchen und analysieren.

Die Einstellung der Richtungen, unter denen die Lichtstrahlen ausgestrahlt werden, erfolgt entweder im Stillstand oder mit einer im Vergleich zu der Faserstoffsuspension stärker transparenten Flüssigkeitwie Wasser, um die bei unterschiedlichen Arbeitsparametern, wie z. B. unterschiedlichen Geschwindigkeiten der Teilstrahlen oder des Strahls 2, auftretenden Änderungen vorab leicht erfassen zu können und die Anordnung der Sensoren entsprechend einrichten zu können. Ebenso lassen sich durch eine derartige Kalibrierung auch Korrekturfaktoren berücksichtigen, die auf unterschiedlichen Siebdicken oder anderen Parametern des Doppelsiebformers beruhen.

Die durch die optischen Messungen gewonnenen Werte lassen sich verwenden, um beispielsweise in einem in der Stoffauflaufdüse integrierten Turbulenzerzeuger Einstellungen oder Verstellungen der Löcheroder Kanäle vorzunehmen oder die Breite oder Höhe der Düse einzustellen, aus der die Faserstoffsuspension herausströmt.

### Bezugszeichenliste

- 1: Stoffauflaufdüse
- 2: Strahl
- 3: Spaltformer
- 4: Sieb
- 5: Seitenfläche
- 6: Lichtquelle
- 7: Lichtquelle
- 8: Lichtstrahl
- 9: Lichtstrahl
- 10: Sensor
- 11: Entwässerungselement
- 12: Trennkeil

## Patentansprüche

1. Vorrichtung zum Aufbringen einer Faserstoffsuspension mittels einer Düsenanordnung auf ein endlos umlaufendes Sieb (4) oder zwischen zwei endlos umlaufende Siebe einer Maschine zur Herstellung einer Faserstoffbahn aus einer Faserstoffsuspension, insbesondere Stoffauflauf füreine Papier- oder Kartonmaschine, mit einem Mittel (1) zum Aufbringen der Faserstoffsuspension in Form eines Strahls (2) auf das Sieb (4) oder eines der Siebe,
**dadurch gekennzeichnet,**
**dass** mindestens eine optische Messeinrichtung zum Justieren des Strahlauftreffpunkts auf das Sieb (4) oder zumindest eines der Siebe vorhanden ist.

2. Vorrichtung nach Anspruch 1,
**dadurch gekennzeichnet,**
**dass** die mindestens eine Messeinrichtung mindestens ein Mittel (6, 7) zum Erzeugen eines kohärenten Lichtstrahls (8, 9), insbesondere einen Laser, und mindestens einen Sensor (10) zum Empfangen des Lichtstrahls (8, 9) umfasst.

3. Vorrichtung nach Anspruch 2,
**dadurch gekennzeichnet,**
**dass** der mindestens eine Sensor (10) als Sensor für von dem Strahl der Faserstoffsuspension transmittiertes Licht auf der dem Mittel (6, 7) zum Erzeugen des Lichtstrahls (8, 9) gegenüberliegenden Seite des Strahls (2) der Faserstoffsuspension angeordnet ist.

4. Vorrichtung nach Anspruch 3,
**dadurch gekennzeichnet,**
**dass** der mindestens eine Sensor (10) unterhalb des Siebs (4) oder eines der Siebe oder in Verlängerung eines Siebtisches angeordnet ist, um den das Sieb (4) bzw. eines der Siebe herumgeführt ist bzw. sind, oder dass der Sensor (10) an einem Entwässerungselement befestigt ist.

5. Vorrichtung nach Anspruch 2,
**dadurch gekennzeichnet,**
**dass** der mindestens eine Sensor (10) als Sensor für von dem Strahl der Faserstoffsuspension reflektiertes Licht auf derselben Seite des Strahls der Faserstoffsuspension wie das Mittel (6, 7) zum Erzeugen des Lichtstrahls (8, 9) angeordnet ist.

6. Vorrichtung nach Anspruch 5,
**dadurch gekennzeichnet,**
**dass** der mindestens eine Sensor (10) an derselben Halteeinrichtung angeordnet ist wie das Mittel (6, 7) zum Erzeugen des Lichtstrahls (8, 9).

7. Vorrichtung nach Anspruch 5 oder 6,
**dadurch gekennzeichnet,**
**dass** der mindestens eine Sensor (10) an einem Siebtisch oder einem Entwässerungselement eines der beiden Siebe oder an einer mit der Düsenanordnung verbundenen Halterung angeordnet ist.

8. Vorrichtung nach einem der Ansprüche 2 bis 7,
**dadurch gekennzeichnet,**
**dass** das mindestens eine Mittel (6, 7) zum Erzeugen des Lichtstrahls (8, 9) in der Nähedes Strahlauftreffpunktes der Faserstrahlsuspension auf dem Sieb (4) bzw. einem der Siebe angeordnet ist.

9. Vorrichtung nach einem der Ansprüche 2 bis 8,
**dadurch gekennzeichnet,**
**dass** zwischen dem mindestens einen Mittel (6, 7) zum Erzeugen des Lichtstrahls (8, 9) und dem mindestens einen Sensor (10) optische Mittel zur Beeinflussung des Lichtstrahls (8, 9) angeordnet sind.

10. Vorrichtung nach einem der Ansprüche 1 bis 9,
**dadurch gekennzeichnet,**
**dass** durch das Mittel (6, 7) zur Erzeugung des Lichtstrahls die Strahloberflächeoder eine andere hydraulische Linie, insbesondere die Mitte eines Trennkeils (12) oder eine Verlängerung der Ebene einer Lippe des Mittels (1) zum Aufbringen der Faserstoffsuspension, darstellbar ist.

11. Vorrichtung nach einem der Ansprüche 1 bis 10,
**dadurch gekennzeichnet,**
**dass** sie eine Anzeigeeinrichtung zur Darstellung der Auftreffpunkte des Lichtstrahls (8, 9) in einer Ebene des Strahls (2) der Faserstoffsuspension oder auf der Oberfläche eines Siebs (4) umfasst.

12. Vorrichtung nach einem der Ansprüche 1 bis 11,
**dadurch gekennzeichnet,**
**dass** sie eine Recheneinheit zur Bestimmung des Auftreffwinkels, des Auftreffpunkts oder der Auftrefffläche des Lichtstrahls (8, 9) in einer Ebene der Faserstoffsuspension oder auf der Oberfläche eines Siebs umfasst.

13. Verfahren zum Betreiben einer Vorrichtung nach einem der Ansprüche1 bis 12,
**dadurch gekennzeichnet,**
**dass** die Vorrichtung während des Stillstands der Vorrichtung oder mittels einer Testflüssigkeit, insbesondere unter Einstellung verschiedener Parameter, justiert wird.

## Claims

1. Device for applying a fibrous suspension by means of a nozzle arrangement to an endlessly circulating wire (4) or between two endlessly circulating wires of a machine for producing a fibrous web from a fibrous suspension, in particular a headbox for a paper or board machine, having a means (1) for applying the fibrous suspension in the form of a jet (2) to the wire (4) or one of the wires,
**characterized in that**
there is at least one optical measuring device for adjusting the point of impingement of the jet on the wire (4) or at least one of the wires.

2. Device according to Claim 1, **characterized in that** the at least one measuring device comprises at least one means (6, 7) for producing a coherent beam of light (8, 9), in particular a laser, and at least one sensor (10) for receiving the beam of light (8, 9).

3. Device according to Claim 2, **characterized in that** the at least one sensor (10) is arranged on the side of the jet (2) of fibrous suspension opposite the means (6, 7) for producing the beam of light (8, 9), as a sensor for the light transmitted by the jet of fibrous suspension.

4. Device according to Claim 3, **characterized in that** the at least one sensor (10) is arranged underneath the wire (4) or one of the wires or in the extension of a wire table around which the wire (4) or one of the wires is led, or **in that** the sensor (10) is fixed to a dewatering element.

5. Device according to Claim 2, **characterized in that** the at least one sensor (10) is arranged on the same side of the jet of fibrous suspension as the means (6, 7) for producing the beam of light (8, 9), as a sensor for the light reflected by the jet of fibrous suspension.

6. Device according to Claim 5, **characterized in that** the at least one sensor (10) is arranged on the same holding device as the means (6, 7) for producing the beam of light (8, 9).

7. Device according to Claim 5 or 6, **characterized in that** the at least one sensor (10) is arranged on a wire table or a dewatering element of one of the two wires or on a mounting connected to the nozzle arrangement.

8. Device according to one of Claims 2 to 7, **characterized in that** the at least one means (6, 7) for producing the beam of light (8, 9) is arranged in the vicinity of the point of impingement of the jet of fibrous suspension on the wire (4) or one of the wires.

9. Device according to one of Claims 2 to 8, **characterized in that**, between the at least one means (6, 7) for producing the beam of light (8, 9) and the at least one sensor (10), there are arranged optical means for influencing the beam of light (8, 9).

10. Device according to one of Claims 1 to 9, **characterized in that** the jet surface or another hydraulic line, in particular the centre of a dividing wedge (12) or an extension of the plane of one lip of the means (1) for applying the fibrous suspension, can be displayed by means of the means (6, 7) for producing the beam of light.

11. Device according to one of Claims 1 to 10, **characterized in that** it comprises a display device for displaying the points of impingement of the beam of light (8, 9) in a plane of the jet (2) of fibrous suspension or on the surface of a wire (4).

12. Device according to one of Claims 1 to 11, **characterized in that** it comprises a computing unit for determining the angle of impingement, the point of impingement or the area of impingement of the beam of light (8, 9) in a plane of the fibrous suspension or on the surface of a wire.

13. Method for operating the device according to one of Claims 1 to 12, **characterized in that** the device is adjusted when the device is stationary or by means of a test liquid, in particular with the setting of various parameters.

## Revendications

1. Dispositif pour appliquer une suspension fibreuse au moyen d'un agencement de buses sur une toile en mouvement sans fin (4) ou entre deux toiles en mouvement sans fin d'une machine de fabrication d'une nappe fibreuse constituée d'une suspension fibreuse, en particulier caisse de tête pour une machine à papier ou à carton, comprenant un moyen (1) pour appliquer la suspension fibreuse sous forme de jet (2) sur la toile (4) ou l'une des toiles,
**caractérisé en ce qu'**
au moins un dispositif de mesure optique est prévu pour ajuster le point d'incidence du jet sur la toile (4) ou sur au moins l'une des toiles.

2. Dispositif selon la revendication 1,
**caractérisé en ce que**
l'au moins un dispositif de mesure comprend au moins un moyen (6, 7) pour produire un jet de lumière cohérente (8, 9), notamment un laser, et au moins un capteur (10) pour recevoir le jet de lumière (8, 9).

3. Dispositif selon la revendication 2,
**caractérisé en ce que**
l'au moins un capteur (10) servant de capteur pour la lumière transmise par le jet de suspension fibreuse est disposé du côté du jet (2) de suspension fibreuse opposé au moyen (6, 7) pour produire le jet de lumière (8, 9).

4. Dispositif selon la revendication 3,
**caractérisé en ce que**
l'au moins un capteur (10) est disposé sous la toile (4) ou l'une des toiles ou dans le prolongement d'une table de toile, autour de laquelle la toile (4) ou l'une des toiles est ou sont guidée(s), ou **en ce que** le capteur (10) est fixé sur un élément d'égouttage.

5. Dispositif selon la revendication 2,
**caractérisé en ce que**
l'au moins un capteur (10) servant de capteur pour la lumière réfléchie par le jet de suspension fibreuse est disposé du même côté du jet de suspension fibreuse que le moyen (6, 7) pour produire le jet de lumière (8, 9).

6. Dispositif selon la revendication 5,
**caractérisé en ce que**
l'au moins un capteur (10) est disposé sur le même dispositif de retenue que le moyen (6, 7) pour produire le jet de lumière (8, 9).

7. Dispositif selon la revendication 5 ou 6,
**caractérisé en ce que**
l'au moins un capteur (10) est disposé sur une table de toile ou un élément d'égouttage de l'une des deux toiles ou sur une fixation connectée à l'agencement de buses.

8. Dispositif selon l'une quelconque des revendications 2 à 7,
**caractérisé en ce que**
l'au moins un moyen (6, 7) pour produire le jet de lumière (8, 9) est disposé à proximité du point d'incidence du jet de suspension fibreuse sur la toile (4) ou l'une des toiles.

9. Dispositif selon l'une quelconque des revendications 2 à 8,
**caractérisé en ce que**
l'on dispose entre l'au moins un moyen (6, 7) pour produire le jet de lumière (8, 9) et l'au moins un capteur (10), des moyens optiques pour influencer le jet de lumière (8, 9).

10. Dispositif selon l'une quelconque des revendications 1 à 9,
**caractérisé en ce que**
la surface du jet ou une autre ligne hydraulique, notamment le milieu d'un coin de séparation (12) ou une prolongation du plan d'une lèvre du moyen (1) pour appliquer la suspension fibreuse peut être représenté(e) par le moyen (6, 7) pour produire le jet de lumière.

11. Dispositif selon l'une quelconque des revendications 1 à 10,
**caractérisé en ce**
**qu'**il comprend un dispositif d'affichage pour représenter les points d'incidence du jet de lumière (8, 9) dans un plan du jet (2) de la suspension fibreuse ou sur la surface d'une toile (4).

12. Dispositif selon l'une quelconque des revendications 1 à 11,
**caractérisé en ce**
**qu'**il comprend un ordinateur pour déterminer l'angle d'incidence, le point d'incidence ou la surface d'incidence du jet de lumière (8, 9) dans un plan de la suspension fibreuse ou sur la surface d'une toile.

13. Procédé pour faire fonctionner un dispositif selon l'une quelconque des revendications 1 à 12,
**caractérisé en ce que**
le dispositif est ajusté pendant l'arrêt du dispositif ou au moyen d'un liquide d'essai, notamment en ajustant différents paramètres.
